# EUROPÄISCHE PATENTSCHRIFT

(11) **EP 1 908 892 B1**
(45) Veröffentlichungstag und Bekanntmachung des Hinweises auf die Patenterteilung: **09.06.2010**
(21) Anmeldenummer: 07112581.9
(22) Anmeldetag: 17.07.2007
(51) Int. Cl.: E04D 13/035

(54) **Dachfenster**
Skylight
Lucarne

(30) Priorität: 29.09.2006 DE 202006014988 U
(43) Veröffentlichungstag der Anmeldung: 09.04.2008
(73) Patentinhaber: HEIM & HAUS Holding GmbH, 47169 Duisburg-Hamborn (DE)
(72) Erfinder: Nühlen, Heinz-Theo, 46535, Dinslaken (DE)
(74) Vertreter: Rupprecht, Kay

(56) Entgegenhaltungen:
- EP-A- 0 046 821
- EP-A- 1 052 342
- EP-A- 1 873 323
- WO-A-97/04204
- DE-A1- 3 031 361
- US-A- 5 581 941

## Beschreibung

Vorliegende Erfindung betrifft ein Fenster, insbesondere Dachfenster, mit einem Flügelrahmen, der gegen einen Blendrahmen verschwenkbar ist, mit wenigstens einer Aufstellhilfe, umfassend einen Aufstellarm, der mit einem ersten Ende am Flügelrahmen angelenkt und mit einem zweiten Ende über einen Gleitschuh in einer Gleitkassette entlang des Blendrahmens verschiebbar ist, oder umgekehrt, wobei wenigstens ein Bremselement (18) mit der Gleitkassette (16) in Wirkverbindung steht und mit dem Gleitschuh (14) über wenigstens ein Verbindungselement (22) verbunden ist.

Unter Fenster wird hier jegliche Art von öffnenbares Wand- oder Dachelement verstanden, das die oben genannten Elemente von Flügelrahmen und Blendrahmen, die zueinander verschwenkbar sind, aufweist. Insbesondere werden darunter auch Fensterkonstruktionen verstanden, die als Drehkipp- oder Schwenkfenster bekannt sind. Dabei ist vorliegende Erfindung nicht auf transluzente Fensterelemente sondern auch auf opake oder semi-transluzente Elemente anwendbar.

Oben genannte Fenster und insbesondere Dachfenster sind aus dem Stand der Technik bekannt und finden bei Wandelementen und Dächern mit unterschiedlicher Dachneigung ihre Anwendung. Zwischen Flügelrahmen und Blendrahmen ist meist eine Aufstellhilfe vorgesehen, die das Verschwenken des Flügelrahmens gegen den Blendrahmen erleichtern soll. Dazu sind diese Aufstellhilfen meist Federkraft verstärkt oder mit einem dergleichen Kraftelemente, beispielsweise einer Hydraulik oder einem Elektromotor mit zugeordnetem Spindelantrieb ausgerüstet. Sie bestehen üblicherweise aus einem Gleitschuh, der in einer Gleitführung, die entweder auf oder am Flügelrahmen bzw. Blendrahmen angeordnet ist, verlagert werden kann und einem Aufstellarm der zwischen diesem verlagerbaren Gleitschuh und dem gegenüberliegenden Bauteil, das heißt also entweder dem Blendrahmen oder dem Flügelrahmen, je nachdem wo die Gleitführung angeordnet ist, verläuft. Die Gleitführung ist meist als eine Gleitkassette angeordnet, die den Gleitschuh mehr oder weniger vollständig umgibt und diesem eine Linearführung gewährt. Der Gleitschuh selber ist vorzugsweise als Gleitbolzen ausgeführt, der in seiner Außenform komplementär zu einer Innenform der Gleitkassette ausgebildet ist, um so in zusätzlichem Maße eine Linearführung zu gewähren und eine zuverlässige Funktionsweise sicherzustellen.

Die Anschlagpunkte der ersten und zweiten Enden des Aufstellarms sind dabei so gewählt, dass durch ein Verschieben des Gleitschuhs in der Gleitführung bzw. Gleitkassette, ein Verschwenken des Flügelrahmens gegen den Blendrahmen erfolgt. Um diese Verschwenkbewegung zu unterstützen, ist dabei beispielsweise am Gleitschuh eine Spannfeder befestigt, die das Öffnen des Flügelrahmens durch eine aktive Verlagerung des Gleitschuhs innerhalb der Gleitkassette unterstützt. Es kann mit demselben Effekt aber auch eine Drehfeder oder ein ähnliches Kraftelement verwendet werden, das zwischen Aufstellarm und Flügelrahmen bzw. Blendrahmen angeordnet ist. Die Aufstellhilfe ist dabei generell so auf die restliche Dachfensterkonstruktion abgestimmt, dass das Dachfenster meist wenigstens in einer vollen Öffnungsstellung gehalten wird. Aus dem Stand der Technik sind aber auch Dachfensterkonstruktionen bekannt, bei denen der Flügelrahmen in unterschiedlichen Öffnungsstellungen zum Blendrahmen gehalten werden kann, oder aber auch nur ein vereinfachtes Öffnen bzw. Schließen gewährleistet wird.

Des Weiteren sind aus dem Stand der Technik Aufstellhilfen bekannt, die eher der Festlegung des Flügelrahmens bezüglich des Blendrahmens dienen und so unterschiedliche Rastelemente etc. aufweisen, um den Flügelrahmen beispielsweise in einer voll geöffneten, in einer halb geöffneten oder jeder anderen denkbaren und gewünschten Öffnungsposition festzulegen.

Sämtlichen bekannten mit der oben genannten Aufstellhilfe ausgerüsteten Fenstern oder Dachfenstern liegt jedoch der Nachteil zugrunde, dass eine Anpassung an die auf die Aufstellhilfe wirkenden Kräften, insbesondere aufgrund Eigengewicht des Flügelrahmens, meist nur kompliziert möglich ist. Das bedeutet, dass für unterschiedliche Flügelrahmen meist auch unterschiedliche Aufstellhilfen hergestellt werden müssen, um bezüglich der wirkenden Belastungen geeignete Öffnungs- bzw. Schließunterstützungskräfte oder Arretierungskräfte zur Verfügung zu stellen. Ist beispielsweise die Aufstellhilfe mit einem Federelement versehen, das das Öffnen des Flügelrahmens bezüglich des Blendrahmens über den Aufstellarm erleichtern soll, so sind je nach Fenstergröße unterschiedliche Federelemente bzw. unterschiedliche Anschlagpunkte für den Aufstellarm zu wählen, um die geforderten Öffnungs- und Schließkräfte, die der Benutzer des Fensters aufbringen muss, gewährleisten zu können.

Ein weiterer Nachteil liegt aber auch darin, dass insbesondere bei der Nachrüstung bestehender Fenster mit Sonnenschutz-, Reinigungs- oder Energieversorgungselementen eine Adaption der Aufstellhilfe an diese Zusatzinstallationen und die durch sie resultierenden Gewichtsveränderung meist nur sehr kompliziert und kostenaufwendig möglich ist. Hier bleibt gemäß dem Stand der Technik meist nur der Austausch der gesamten Aufstellhilfe bzw. bestimmter Baugruppen als Ausweg übrig.

Zudem ist aus dem Stand der Technik die Problematik bekannt, dass die Arretierung bzw. Positionierung des Flügelrahmens in bestimmten Öffnungspositionen eine sehr komplizierte und meist kostenaufwendige Konstruktion der Aufstellhilfe bzw. bestimmter Bremsvorrichtungen erfordert. In diesem Zusammenhang stellt insbesondere die gezielte Anpassung der Aufstellhilfe an die gewünschte Öffnungs- bzw. Schließkraft des Flügelrahmens eine komplexe Problemstellung dar, die meist nur mit aufwendigen Mitteln realisierbar ist.

Ein entsprechendes Dachfenster mit Aufstellhilfe zeigt die EP 1 873 323 A1 die zum Stand der Technik nach Artikel 54(3) EPÜ gehört. Sie offenbart ein Aufstellfenster, bei dem zwischen dem Flügelrahmen und dem Blendrahmen ein Aufstellarm in Form einer Aufstellhilfe positioniert ist. Der Aufstellarm ist mit einem Ende am Flügelrahmen angelenkt und mit einem zweiten Ende über einen Gleitschuh in einer Gleitkassette entlang des Blendrahmens verschiebbar. Der Gleitschuh umfasst ein Bremselement, das im Inneren der Gleitkassette angeordnet und mit den Innenwandungen der Gleitkassette in Wirkverbindung steht. Über ein Hebelsystem kann der Flügelrahmen durch dieses Bremselement am Gleitschuh in wenigstens einer Öffnungsposition fixiert werden. Auch hier haben sich jedoch der komplizierte Aufbau und das Problem einer gezielten Anpassung der Aufstellhilfe an gewünschte Öffnungs- bzw. Schließkräfte des Flügelrahmens als problematisch herausgestellt.

Die EP-A-1 052 342 beschreibt ein Dachfenster mit einem Gleitschuh, der mit einem Bewegungsmittel in der Führung versehen ist und eine unabhängig von den Bewegungsmitteln wirkende, einstellbare Bremse aufweist.

Vorliegender Erfindung liegt also die Aufgabe zugrunde, ein Fenster und insbesondere ein Dachfenster der eingangs genannten Art derart weiterzuentwickeln, sodass es kostengünstiger und einfacher herstellbar und an zusätzliche Installationen adaptierbar ist.

Vorliegende Aufgabe wird durch ein Fenster, insbesondere Dachfenster gemäß Schutzanspruch 1 gelöst.

Insbesondere wird diese Aufgabe also durch ein Fenster, insbesondere Dachfenster, der eingangs genannten Art dadurch gelöst, dass wenigstens ein Bremselement an einer Außenwandung der Gleitkassette angeordnet ist und mit dieser in Wirkverbindung steht.

Durch die Anordnung des Bremselementes an der Außenwandung der Gleitkassette, sodass die Außenwandung und das Bremselement miteinander in Wirkverbindung stehen, kann auf einfache und kostengünstige Weise eine "Schwenkbremse" realisiert werden. Durch die Verbindung des Gleitschuhs mit dem Bremselement über ein Verbindungsclement gleitet das Bremselement kongruent zum Gleitschuh an der Außenwand der Gleitkassette entlang, wobei die zwischen Bremselement und Außenwandung resultierende Bremskraft unter anderem von dem Anpressdruck abhängt, den das Verbindungselement zwischen Bremselement und Außenwandung der Gleitkassette erzeugt. Die resultierende Bremskraft hängt natürlich in weiterem Maße von der Größe des Bremselementes und der Oberflächenbeschaffenheit bzw. dem Material des Bremselementes und der Außenwandung der Gleitkassette ab.

Vorzugsweise weist die Außenwandung der Gleitkassette eine Bremsfläche, und insbesondere eine austauschbare Bremsfläche auf. Auf diese Weise kann eine besonders effektive Bremswirkung zwischen Bremselement und Außenwandung der Gleitkassette bzw. dem Gleitschuh und der Gleitkassette realisiert werden. Hier ist insbesondere die integrale Ausbildung einer Bremsfläche in der Gleitkassette möglich, wobei hier durch gezielte Oberflächenbehandlungen entsprechende Reibbeiwerte erzielt werden können. Darüber hinaus ist natürlich aber auch die Anordnung expliziter Bremsflächenelemente an der Außenwandung der Gleitkassette möglich. Hier sind sämtliche aus dem Stand der Technik bekannten Techniken, wie insbesondere die Verwendung entsprechender Verbindungsmittel oder Klebemittel zur Anordnung der Bremsfläche auf der Außenwandung denkbar.

Denkbar ist es in diesem Zusammenhang auch, die Außenwandung der Gleitkassette so mit entsprechenden Bremsflächen zu versehen, dass daraus fest vordefinierte Öffnungswinkel zwischen Blendrahmen und Flügelrahmen resultieren. Werden also beispielsweise an den Positionen, an denen sich der Gleitschuh befindet, wenn der Flügelrahmen in einer Vollöffnungsstellung und in einer Halböffnungsstellung befindet, entsprechende Bremsflächen angeordnet, so werden dadurch diese speziellen Öffnungswinkel "vordefiniert", so dass es dem Benutzer des Fensters beim Öffnen und Schließen sehr leicht fällt diese vordefinierten Öffnungswinkel einzustellen.

Vorzugsweise weist das Bremselement eine zur Außenwandung der Gleitkassette komplementäre und insbesondere konkave Außenform auf. Auf diese Weise wird die resultierende Bremskraft zwischen Bremselement und Außenwandung bzw. der zuvor genannten Bremsfläche optimiert, da eine vollflächige Reibauflage gewährleistet ist. Die Ausbildung einer konkaven Außenform, das bedeutet dass beispielsweise die Gleitkassette im Bereich des Anlagepunktes des Bremselementes einen kreisförmigen Querschnitt aufweist, garantiert zudem die lineare Verschiebbarkeit des Bremselementes entlang der Außenwandung der Gleitkassette, ohne dass es zu einem Verkanten des Bremselementes kommt. Darüber hinaus ist natürlich aber auch die Anordnung entsprechender Nuten oder Führungselemente denkbar, die die lineare Bewegung des Bremselementes auf der Außenwandung der Gleitkassette garantieren.

Vorzugsweise ist das Verbindungselement als ein Stellelement derart ausgebildet, dass eine Bremskraft zwischen dem Bremselement und der Außenwandung einstellbar ist. Hier ist beispielsweise die Ausbildung des Verbindungselementes als eine Schraube denkbar, die in eine entsprechende Schraubenaufnahme bzw. Verbindungselementaufnahme am Gleitschuh einbringbar ist. Durch eine gezielte Wahl des Drehmomentes beim Einschrauben der Schraube bzw. des Verbindungselementes kann so die Bremskraft zwischen Bremselement und Außenwandung eingestellt werden.

Generell ist zu bedenken, dass durch eine direkte Verbindung zwischen Bremselement und Gleitschuh über das Verbindungselement, sowohl das Bremselement an die Außenwandung, als auch der Gleitschuh an eine Innenwandung der Gleitkassette angedrückt wird. Insofern ist natürlich auch eine entsprechende komplementäre Oberflächenausbildung des Gleitschuhs und der Innenwandung der Gleitkassette bevorzugt. Allerdings ist es auch denkbar den Gleitschuh über ein Adapterelement mit der Außen- bzw. Innenwandung der Gleitkassette zu verbinden, wobei dann in oder an diesem Adapterelement seinerseits das Verbindungselement zur Befestigung des Bremselementes anordbar ist. Dadurch ist es unter anderem möglich das Bremselement linear verschieblich mit dem Gleitschuh auszubilden, ohne dass eine Veränderung des Anpressdruckes zwischen Bremselement und Außenwandung eine Lageveränderung des Gleitschuhs im Inneren der Gleitkassette bewirkt. Dieser trägt dann bevorzugt nicht zur Bremswirkung bei, wobei eine solche Trennung zwischen Gleitlager und Bremse grundsätzlich eine bevorzugte Ausführungsform darstellt.

Anstelle der zuvor genannten Schraube als Stellelement können natürlich sämtliche aus dem Stand der Technik bekannte Stellelemente verwendet werden. Hier sind insbesondere die Verwendung von Rast- oder ähnlichen Klemmelementen denkbar.

Um darüber hinaus eine konstante Krafteinleitung vom Verbindungselement in das Bremselement zu gewährleisten wird vorzugsweise zwischen Verbindungselement bzw. Stellelement eine oder eine Mehrzahl von Tellerfedern oder ein ähnliches Federkraftelement angeordnet. Auf diese Weise wird auch bei sehr häufigen Lastwechseln, das bedeutet also einer großen Anzahl an Öffnungs- und Schließbewegungen, der feste Sitz des Bremselementes mit einer definierten Bremskraft bezüglich der Außenwandung der Gleitkassette gewährleistet. Zudem wird auf diese Weise auch dem Abnutzen des Bremselementes bzw. der Außenwandung oder der daran befestigten Bremsfläche Rechnung getragen, da beispielsweise beim Verringern der Bremselementdicke durch die Tellerfeder oder das ähnliche Kraftelement immer die gleiche Anpresskraft über das Verbindungselement auf das Bremselement aufgebracht wird.

Vorzugsweise ist das Verbindungselement über ein Langloch in der Außenwandung der Gleitkassette mit dem Gleitschuh verschiebbar. Dazu ist im Wesentlichen parallel zur Gleitrichtung des Gleitschuhs in der Gleitkassette ein Langloch angeordnet, über das das Bremselement mit dem Gleitschuh über das Verbindungselement verbunden ist.

Vorzugsweise weist das Verbindungselement eine Schnellspanneinrichtung derart auf, dass es zwischen einer Arretierungsposition, bei der die Bremskraft zwischen dem Bremselement und der Bremsfläche ein Verschwenken des Flügelrahmens verhindert, und einer Schwenkposition bei der die Bremskraft ein Verschwenken des Flügelrahmens erlaubt, verstellbar ist. Bei einer entsprechenden Ausbildung ist es so beispielsweise dem Benutzer des Fensters möglich, durch ein Umlegen der Schnellspanneinrichtung von der Schwenkposition in die Arretierungsposition, das Fenster einfach in einer gewünschten Öffnungsposition zu arretieren. Die Schnellspanneinrichtung agiert dabei derart, dass durch ein Umlegen von der Schwenkposition in die Arretierungsposition die Bremskraft zwischen Bremselement und Außenwandung der Gleitkassette bzw. Bremsfläche der Gleitkassette so erhöht wird, dass ein weiteres Verschwenken zuverlässig verhindert wird. Erst nach dem Lösen der Schnellspanneinrichtung, wird die Bremskraft zwischen Bremselement und Außenwandung der Gleitkassette so reduziert, dass ein Verschwenken des Fensters wieder möglich ist. Durch eine gezielte Justierung der herrschenden Spannung in der Arretierungsposition bzw. Schwenkposition ist das Fenster so zuverlässig arretierbar bzw. mit dem zuvor festgelegten Kraftaufwand verschwenkbar.

Dabei ist grundsätzlich relevant, dass über das Stellelement die Justierung der Bremskraft zwischen Bremselement und Außenwandung vorzugsweise stufenlos verstellbar ist, um so eine gezielte Anpassung an die aufzunehmenden Kräfte bzw. auswirkenden Kräfte tätigen zu können.

Vorzugsweise weist wie zuvor schon erwähnt die Aufstellhilfe ein Kraftelement, insbesondere ein Linear-Federelement auf, das mit dem Gleitschuh in Wirkverbindung steht, zur Unterstützung einer Gleitbewegung des Gleitschuhs in der Gleitkassette. Dies erleichtert insbesondere das Öffnen und Schließen des Flügelrahmens.

Weitere Ausführungsformen der Erfindung ergeben sich aus den Unteransprüchen.

Im Folgenden wird die vorliegende Erfindung anhand eines Ausführungsbeispiels beschrieben, das anhand der Zeichnungen näher erläutert ist.

Hierbei zeigen:
- Figur 1:: Eine Seitenansicht einer Ausführungsform des erfindungsgemäßen Fensters mit einer Aufstellhilfe;
- Figur 2:: Eine Seitenansicht der Ausführungsform aus Figur 1 mit der Aufstellhilfe in geschnittener Darstellung;
- Figur 3:: Eine Seitenansicht einer Gleitkassette der Aufstellhilfe der Ausführungsform aus Figur 1;
- Figur 4:: Eine Seitenansicht und ein Schnitt eines Bremselementes der Aufstellhilfe der Ausführungsform aus Figur 1;
- Figur 5:: Einen Schnitt durch eine Gleitkassette mit montiertem Bremselement der Aufstellhilfe der Ausführungsform aus Figur 1; und
- Figur 6:: Eine Seitenansicht und einen Schnitt durch einen Gleitschuh der Aufstellhilfe der Ausführungsform aus Figur 1.

Im Folgenden werden für gleiche und gleich wirkende Teile dieselben Bezugsziffern verwendet.

Die Figuren 1 und 2 zeigen eine besondere Ausführungsform der vorliegenden Erfindung sowohl in einer reinen Seitenansicht (Figur 1) als auch in einer Seitenansicht mit einer teilweise geschnittenen Aufstellhilfe 6 (Figur 2). Dargestellt ist hier als Ausführungsform ein Dachfenster 1, bei dem ein Flügelrahmen 2 verschwenkbar gegen einen Blendrahmen 4 gelagert ist. Zwischen Flügelrahmen 2 und Blendrahmen 4 ist die Aufstellhilfe 6 angeordnet, die (siehe Figur 2) über ein Kraftelement 24, das hier als Linearfeder ausgebildet ist das, Öffnen des Flügelrahmens 2 bezüglich des Blendrahmens 4 erleichtert.

Dazu weist die Aufstellhilfe 6 einen Aufstellarm 8 auf, der mit einem ersten freien Ende 10 am Flügelrahmen 2 angelenkt ist. Diese Anlenkung kann mittels sämtlicher aus dem Stand der Technik bekannter Verfahren, insbesondere Nieten- oder Schraubverbindungen erfolgen. Hier sind unter anderem auch lösbare Anlenkverbindungen denkbar, um beispielsweise den Flügelrahmen 2 vollständig von der Aufstellhilfe 6 zu trennen.

Ein zweites Ende 12 des Aufstellarmes 8 ist bei dieser Ausführungsform mit einem Gleitschuh 14 verbunden bzw. an diesem angelenkt, der seinerseits in einer Gleitkassette 16 linear-geführt ist. Der Gleitschuh 14 ist zudem über das zuvor erwähnte Kraftelement 24 mit einem Kraftelementmontagepunkt 25 verbunden. Diese Verbindung führt dazu, dass bei einem Verschwenken des Flügelrahmens 2 in Richtung des Blendrahmens 4, sich der Gleitschuh 14 vom Kraftelementmontagepunkt 25 wegbewegt und so das hier als Linearfeder ausgeführte Kraftelement 24 in Vorspannung bringt. Bei einem anschließenden Öffnen, das heißt also einem Verschwenken des Flügelrahmens 2 weg vom Blendrahmen 4 wird diese Vorspannung abgebaut und dadurch die Öffnungsbewegung erleichtert.

Da aber gerade diese Vorspannung und die ihr gegenüber stehende Gewichtskraft des Flügelrahmens 2 genau aufeinander abgestimmt sein muss, um u.a. eine nicht zu starke bzw. nicht zu schwache Öffnungshilfe zu geben, ist auf einer Außenwandung 20 der Gleitkassette 16 das erfindungsgemäße Bremselement 18 vorgesehen. Dieses ist über ein Verbindungselement 22 mit dem Gleitschuh 14 verbunden, sodass sich bei einer Bewegung des Gleitschuhs 14 innerhalb der Gleitkassette 16 auch das Bremselement 18 auf der Außenseite 20 der Gleitkassette 16 bewegt. Über das hier als Stellelement ausgeführte Verbindungselement 22 kann dabei der Anpressdruck, den das Bremselement 18 auf die Außenwandung 20 der Gleitkassette 16 ausübt eingestellt und somit die Bremskraft variiert werden. Auf diese Weise ist eine gezielte Adaption der Aufstellhilfe 6 bezüglich dem Gewicht des Flügelrahmens 2, der Aufstellhilfe 6, dem gewählten Kraftelement 24, etc. möglich.

In den Figuren 3 bis 6 sind nun Detailansichten und -schnitte einzelner Bauteile des Ausführungsbeispiels aus den Figuren 1 und 2 dargestellt.

So zeigt Figur 3 eine Seitenansicht der Gleitkassette 16, die auf dem Blendrahmen 4 (siehe Figur 1) montiert ist. Die Gleitkassette 16 weist ein von der Außenseite 20 zugängliches Langloch 26 auf, was, wie in Figur 5 dargestellt, das Einsetzen des Verbindungselementes 22 und das Festlegen des Bremselementes 18 an der Außenwand 20 der Gleitkassette 16 bzw. dem innerhalb der Gleitkassette 16 geführten Gleitschuh 14 erlaubt. Weiter ist in Figur 3 ein Kraftelementmontagepunkt 25 dargestellt, in dem das in Figur 2 dargestellte Kraftelement 24 eingehängt und somit festgelegt werden kann.

Figur 4 zeigt das Bremselement 18, sowohl im Schnitt als auch in einer Seitenansicht entsprechend Figur 3, wobei eine Bohrung 28 dargestellt ist, die der Durchführung des Verbindungselementes 22 (siehe Figur 5) dient. Die Bohrung 28 ist hierbei als Senkkopfbohrung ausgebildet, um eine im Wesentlichen oberflächengleiche Aufnahme des Verbindungselementes 22 im Bremselement 18 zu gewährleisten. Zudem ist hier die zur Gleitkassette 16 komplementäre Außenform dargestellt.

Figur 5 zeigt schließlich einen Querschnitt durch die Gleitkassette 16 aus Figur 3 mit teilweise montiertem Bremselement 18. Das Bremselement 18 ist dabei so an der Außenseite 20 der Gleitkassette 16 angeordnet, dass die Bohrung 28 im Bremselement 18 in Übereinstimmung mit dem Langloch 26 der Gleitkassette 16 steht. Auf diese Weise kann das Verbindungselement 22 mit dem innerhalb der Gleitkassette 16 gelagerten Gleitschuh 14 verbunden werden. Um eine gleichmäßige Anpresskraft zwischen Verstellelement 22, Bremselement 18 und Außenseite 20 der Gleitkassette 16 zu gewährleisten, wird zwischen Verstellelement 22 und Bremselement 18 bei dieser Ausführungsform eine Anordnung gegeneinander orientierter Tellerfedern 23 eingesetzt. Hier sind aber auch sämtliche andere aus dem Stand der Technik bekannten elastischen Klemm- und Spanneinrichtungen denkbar.

Figur 6 schließlich zeigt eine Seitenansicht und einen Schnitt des Gleitschuhs 14, der bei dieser Ausführungsform kongruent zur Innenwandung 21 der Gleitkassette 16 ausgebildet ist. Der Gleitschuh 14 weist einen Adapter 30 auf, der der Aufnahme des Kraftelementes 24 (siehe Figur 2) dient. Darüber hinaus weist der Gleitschuh 14 eine Verbindungselementaufnahme 32 auf, um das Verbindungselement 22 aufzunehmen. Die hier dargestellte Verbindungselementaufnahme 32 ist beispielsweise eine Gewindebohrung, in die dann das als Schraube bzw. Stellelement ausgeführte Verbindungselement 22 eingeschraubt werden kann.

### Bezugszeichen

- 1: Dachfenster
- 2: Flügelrahmen
- 4: Blendrahmen
- 6: Aufstellhilfe
- 8: Aufstellarm
- 10: erstes Ende
- 12: zweites Ende
- 14: Gleitschuh
- 16: Gleitkassette
- 18: Bremselement
- 20: Außenwandung
- 21: Innenwandung
- 22: Verbindungselement bzw. Stellelement
- 23: Tellerfeder
- 24: Kraftelement
- 25: Kraftelementmontagepunkt
- 26: Langloch
- 28: Bohrung
- 30: Adapter
- 32: Verbindungselementaufnahme

## Patentansprüche

1. Fenster, insbesondere Dachfenster (1), mit einem Flügelrahmen (2), der gegen einen Blendrahmen (4) verschwenkbar ist, mit wenigstens einer Aufstellhilfe (6) umfassend,
einen Aufstellarm (8), der mit einem ersten Ende (10) am Flügelrahmen (2) angelenkt und mit einem zweiten Ende (12) über einen Gleitschuh (14) in einer Gleitkassette (16) entlang des Blendrahmens (4) verschiebbar ist, oder umgekehrt, wobei wenigstens ein Bremselement (18) mit der Gleitkassette (16) in Wirkverbindung steht und mit dem Gleitschuh (14) über wenigstens ein Verbindungselement (22) verbunden ist,
**dadurch gekennzeichnet, dass**
das Bremselement (18) an einer Außenwandung (20) der Gleitkassette (16) angeordnet ist und mit dieser in Wirkverbindung steht.

2. Dachfenster gemäß Anspruch 1,
**dadurch gekennzeichnet, dass**
die Außenwandung (20) der Gleitkassette (14) eine Bremsfläche, insbesondere austauschbare Bremsfläche, aufweist.

3. Dachfenster gemäß Anspruch 1 oder 2,
**dadurch gekennzeichnet, dass**
das Bremselement (18) eine zur Außenwandung (20) der Gleitkassette (16) komplementäre, insbesondere konkave, Außenform aufweist.

4. Dachfenster gemäß einem der vorhergehenden Ansprüche,
**dadurch gekennzeichnet, dass**
das Verbindungselement (22) als ein Stellelement derart ausgebildet ist, dass eine Bremskraft zwischen dem Bremselement (18) und der Außenwandung (20) einstellbar ist.

5. Dachfenster gemäß einem der vorhergehenden Ansprüche,
**dadurch gekennzeichnet, dass**
das Verbindungselement (22) über ein Langloch (26) in der Außenwandung (20) der Gleitkassette (16) mit dem Gleitschuh (14) verschiebbar ist.

6. Dachfenster gemäß einem der vorhergehenden Ansprüche,
**dadurch gekennzeichnet, dass**
das Verbindungselement (22) eine Schnellspanneinrichtung derart umfasst, dass es zwischen einer Arretierungsposition, bei der eine Bremskraft zwischen dem Bremselement (18) und der Außenwandung (20) ein Verschwenken des Fensters (1) verhindert, und einer Schwenkposition, bei der die Bremskraft ein Verschwenken des Fensters (1) erlaubt, verstellbar ist.

7. Dachfenster gemäß einem der vorhergehenden Ansprüche,
**dadurch gekennzeichnet, dass**
die Aufstellhilfe (14) ein Kraftelement (24), insbesondere ein Linear-Federelement aufweist, das mit dem Gleitschuh (14) in Wirkverbindung steht, zur Unterstützung einer Gleitbewegung des Gleitschuhs (14) in der Gleitkassette (16).

## Claims

1. A window, in particular a skylight (1), having a casement frame (2) pivotable relative a surrounding frame (4) and having at least one positioning aid (6),
a hinge arm (8) articulated at a first end (10) on the casement frame (2) and displaceable at its second end (12) in one direction as well as the opposite direction along the surrounding frame (4) via a sliding block (14) in a sliding cassette (16), wherein at least one brake element (18) is operatively connected to said sliding cassette (16) and is connected to the sliding block (14) by means of at least one connecting element (22),
**characterized in that**
the brake element (18) is arranged on an outer wall (20) of the sliding cassette (16) and operatively connected to same.

2. The skylight according to claim 1, **characterized in that**
the outer wall (20) of the sliding cassette (16) comprises a braking surface, in particular a replaceable braking surface.

3. The skylight according to claim 1 or 2, **characterized in that**
the brake element (18) exhibits an outer form complementary, in particular concave, to the outer wall (20) of the sliding cassette (16).

4. The skylight according to any one of the preceding claims, **characterized in that** the connecting element (22) is configured as a control element so as to enable an adjustable braking force between the brake element (18) and the outer wall (20).

5. The skylight according to any one of the preceding claims, **characterized in that** the connecting element (22) is displaceable over an elongated hole (26) in the outer wall (20) of the sliding cassette (16) with the sliding block (14).

6. The skylight according to any one of the preceding claims, **characterized in that** the connecting element (22) comprises a quick clamping device so as shift between a locking position, in which a braking force between the braking element (18) and the outer wall (20) prevents the window (1) from pivoting, and a pivot position in which the braking force allows the window (1) to pivot.

7. The skylight according to any one of the preceding claims, **characterized in that** the positioning aid (14) comprises a force element (24), in particular a linear spring element, operatively connected to the sliding block (14) to support a sliding of the sliding block (14) in the sliding cassette (16).

## Revendications

1. Fenêtre, en particulier fenêtre de toit (1), comprenant un cadre de vantail (2), susceptible d'être pivoté contre un cadre dormant (4), comprenant au moins un accessoire d'ouverture (6) qui comprend
un bras d'ouverture (8) qui est articulé par une première extrémité (10) sur le cadre de vantail (2) et qui est capable de translation par une seconde extrémité (12) via un patin coulissant (14) dans une cassette de coulissement (16) en particulier le long du cadre dormant (4), ou inversement, dans laquelle au moins un élément de freinage (18) est en liaison d'action avec la cassette de coulissement (16) et est relié au patin coulissant (14) via au moins un élément de liaison (22),
**caractérisée en ce que** l'élément de freinage (18) est agencé sur une paroi extérieure (20) de la cassette de coulissement (16) et est en liaison d'action avec celle-ci.

2. Fenêtre de toit selon la revendication 1,
**caractérisée en ce que** la paroi extérieure (20) de la cassette de coulissement (16) comporte une surface de freinage, en particulier une surface de freinage interchangeable.

3. Fenêtre de toit selon la revendication 1 ou 2,
**caractérisée en ce que** l'élément de freinage (18) comporte une forme extérieure complémentaire de la paroi extérieure (20) de la cassette de coulissement (16), en particulier concave.

4. Fenêtre de toit selon l'une des revendications précédentes,
**caractérisée en ce que** l'élément de liaison (22) est réalisé comme un élément de positionnement, de telle façon qu'une force de freinage entre l'élément de freinage (18) et la paroi extérieure (20) est réglable.

5. Fenêtre de toit selon l'une des revendications précédentes,
**caractérisée en ce que** l'élément de liaison (22) est capable de translation avec le patin coulissant (14) via un trou oblong (26) dans la paroi extérieure (20) de la cassette de coulissement (16).

6. Fenêtre de toit selon l'une des revendications précédentes,
**caractérisée en ce que** l'élément de liaison (22) comprend un système de serrage rapide, de telle façon qu'il peut être déplacé entre une position d'arrêt, dans laquelle une force de freinage entre l'élément de freinage (18) et la paroi extérieure (20) empêche un pivotement de la fenêtre (1), et une position pivotée dans laquelle la force de freinage permet un pivotement de la fenêtre (1).

7. Fenêtre de toit selon l'une des revendications précédentes,
**caractérisée en ce que** l'accessoire d'ouverture (14) comprend un élément de force (24), en particulier un élément de ressort linéaire, qui est en liaison d'action avec le patin coulissant (14), pour assister un mouvement de coulissement du patin coulissant (14) dans la cassette de coulissement (16).
